# DEMANDE DE BREVET EUROPEEN

(11) **EP 0 075 634 A1**
(43) Date de publication de la demande: **06.04.1983**
(21) Numéro de dépôt: 81401436.1
(22) Date de dépôt: 16.09.1981
(51) Int. Cl.: F41F 21/00, F41F 23/26, F41H 7/12

(54) **Arme, telle que mortier montée sur un véhicule**

(71) Demandeur: ESPERANZA Y CIA, S.A. société espagnole, Marquina (Vizcaya) (ES)
(72) Inventeur: Ibarra, Inigo Arana, Marquina (Vizcaya) (ES)
(74) Mandataire: Cabinet HERRBURGER

(57) **Abrégé**

n mortier (1, 13) est monté sur un véhicule étant disposé sur une plate-forme giratoire (2) dont le mouvement est dirigé par un support circulaire (3) solidaire du véhicule. Le support circulaire (3) est muni d'une couronne dentée (7) et des moyens (5, 6) assurant la fixation de la plate-forme giratoire au moment où a lieu le tir.

Le support circulaire (3) et la plate-forme (2) comprennent des cales ou clavettes (8, 9) périphériques afin de permettre leur accouplement. Des organes (11, 12, 14-18) sont prévus pour régler l'angle d'élévation de tir et pour replier le mortier (1, 13) en position de transport.

## Description

L'invention a pour objet une arme telle que mortier montée sur un véhicule.

Il est nécessaire, lorsque l'on installe une arme sur un véhicule, que cette installation n'en diminue pas les qualités fonctionnelles, de sorte qu'en plus des caractéristiques propres de la puissance offensive de l'arme, on obtienne pour l'ensemble arme-véhicule, un effet de surprise grâce à la facilité des variations d'emplacement ainsi qu'une diminution de sa vulnérabilité du fait de sa mobilité.

Afin que l'arme puisse atteindre par son tir n'importe quel point de l'horizon, il est indispensable que l'installation comprenne les moyens adéquats pour permettre à l'arme de tournez de 360° sur elle-même.

Dans l'invention préconisée, cette manoeuvre s'obtient en ce que le mortier repose sur une plate-forme, à laquelle il est uni, cette plate-forme ayant la possibilité de tourner dans l'un ou l'autre sens.

Les tours de la plate-forme et du mortier sont guidés par un support circulaire qui est fixé solidement au châssis du véhicule armé par le mortier. Entre la plate-forme et son guidage, existent les organes nécessaires afin de permettre cette possibilité de tourner l'une par rapport à l'autre, tout en empêchant tout autre sorte de mouvements qui soient indépendants entre eux, c'est-à-dire un éventuel déplacement ou déphasage angulaire des axes de rotation de la plate-forme sur laquelle repose lé mortier et du support circulaire qui guide là plate-forme en question.

De cette façon on obtient un ancrage idoine de l'arme sur le véhicule de guerre.

Il est également nécessaire dans ces accouplements d'armes sur véhicules, de prévoir des systèmes adéquats qui permettent, comme il se doit dans toutes les opérations militaires, de mettre rapidement l'arme en position de fonctionner avec l'angle de tir convenable.

Il est d'usage que les armes montées sur véhicules, disposent d'un mécanisme qui permette de les plier afin qu'en cours de déplacement, l'arme ne dépasse pas le gabarit propre du véhicule portant. De toute façon, il faut que ce mécanisme soit facilement accessible, et d'un actionnement très rapide, pour placer l'arme en position de tir.

Ce mécanisme permet d'obtenir une réduction de l'encombrement de l'arme, ce qui entraîne certains avantages qui peuvent être : le camouflage de l'arme, une meilleure pénétration de l'air par le véhicule en marche, une protection de l'arme contre les intempéries atmosphériques en dehors des combats, etc...

Dans l'invention préconisée, les éléments propres qui la constituent permettent simultanément de mettre l'arme en position avec une élévation proche de celle du tir et de la replier quand elle doit être déplacée en mé- me temps que son véhicule porteur à une distance considérable, et n'importe laquelle de ces deux manoeuvres est d'une exécution simple et réalisable en de très brefs instants. Ce mécanisme de pliage est essentiellement formé dans son ensemble par deux pieds qui, pouvant basculer dans le plan dans lequel s'effectue le tir et étant articulés au point d'appui du canon de l'arme, peuvent, au moins l'- un d'eux, s'appuyer par la base en deux points, afin de définir des hauteurs différentes du point d'appui du canon et, de cette façon, des inclinaisons différentes de celui-ci par rapport au plan horizontal. La fixation définitive s'effectue au moyen des organes de visée de l'arme elle-même.

La figure annexée est une vue en coupe schématique de l'arme installée sur un véhicule de guerre.

Conformément à l'invention et selon cette réalisation, le mortier 1 repose sur une plate-forme giratoire 2 qui est guidée par un support circulaire 3, fixé solidement soit par vissage, soit par tous autres moyens rigides au corps du véhicule, châssis ou base de fixation.

Le système comporte des éléments qui garantissent la stabilité de l'ensemble mortier-plate-forme-base, même dans les conditions les plus difficiles afin d'absorber les efforts dynamiques d'inertie produits aussi bien au moment du tir qu'au cours de la marche du véhicule qui est prévu, surtout au combat, pour des déplacements sur terrains difficiles.

Cependant ces systèmes d'ancrage devront, grâce à une commande, permettre de libres mouvements giratoires de l'ensemble arme-plate-forme, pour rapprocher le plan du mortier de celui du tir, la mise au point finale s'obtenant grâce aux mécanismes de pointage de l'arme elle-même.

Dans l'invention préconisée, cette liberté du mouvement circulaire est fournie par la commande 5 qui déplace radialement la cale 6 guidée par la plate-forme giratoire 2 sur laquelle repose le mortier 1. Son extrémité s'introduit entre les dents d'une couronne dentée, placée sur le plan horizontal et solidaire du support circulaire 3, de façon à ce qu'en retirant le bout de la cale 6 d'entre les dents de la couronne dentée, la plate-forme 2 devient libre et peut tourner.

La relation existante entre la plate-forme d'appui 2 et le support circulaire 3, est assurée en ce que les deux composants sont pourvus de clavettes 8 et 9 disposées à distance convenable l'une par rapport à l'autre, placées en sens opposés et face à face tout le long du périmètre du guidage du support circulaire 3 et des secteurs circulaires d'appui de la plate-forme 2. L'espace existant entre clavettes consécutives permet l'accouplement des deux organes, mais la cale 6 qui immobilise les deux, les place de façon à ce que leur position respective soit toujours déphasée suffisamment pour que les cales en question absorbent tout espèce d'efforts provenant de moments de renversement.

Un tendeur 10 placé au centre coïncidant avec l'axe giratoire de la plate-forme 2, favorise la stabilité des organes giratoires de l'invention.

L'arme conforme à l'invention comporte un dispositif spécial qui permet de plier rapidement l'arme, afin que les dimensions du mortier ne dépassent pas l'encombrement proprement dit du véhicule ou son gabarit. Dans la description de ce dispositif, on désigne les composants 11 et 12 par le mot pied, bien qu'il s'agisse d'organes structurels destinés à donner à la structure une rigidité et une stabilité plus grandes, bien que leur fonction fondamentale est de transmettre à la plate-forme 2 et son embase, les efforts de poids et ceux exceptionnels et dynamiques dus à la marche du véhicule et au tir du mortier.

Le canon 13 du mortier 1 est serré par la bride 14 qui peut se déplacer sur une partie de sa longueur,

Sur cette bride 14 s'articule la fourche 15 engagée dans les organes de pointage de direction qui s'intègrent au pied 12 qui lui aussi est doté d'un mécanisme pour en faire varier la longueur et pouvoir, de cette façon, régler l'angle d'élévation du tir. Ce pied est articulé au moyen du support 16 solidaire de la plate-forme 2.

Sur le pied 12 s'articule le second pied 11 du dispositif, lequel à son tour est articulé sur le support 17, également solidaire de la plate-forme 2 d'assise du mortier.

L'arme comporte un troisième support 18, également solidaire de la plate-forme d'assise 2 et situé dans la même direction que celle définie par les deux supports actifs 16 et 17.

Grâce à cette disposition, si l'on modifie le point d'appui du pied 12 en déplaçant sa base du support 16 au support 17, la position du mortier est rabaissée et celui-ci prend une inclinaison considérablement moindre que celle qu'il peut avoir au moment où s'effectue le tir à l'inclinaison la plus réduite. C'est dans cette position que l'arme est en place pour son transport, car la hauteur maximale à ce moment ne dépassera pas le gabarit du véhicule.

La position de l'arme pour effectuer de nouveaux tirs, s'obtient en agissant sur le dispositif dans l'ordre inverse.

## Revendications

1.- Arme telle que mortier montée sur un véhicule, caractérisée en ce que le mortier (1) est disposé sur une plate-forme (2) à laquelle il est uni, tout en en respectant les mouvements dans le plan vertical, la plate-forme pouvant tourner sur 360° pour approcher le mortier du plan de tir, la plate-forme en question étant dirigée dans son mouvement giratoire par un support circulaire (3) fixé solidement sur le châssis du véhicule porteur, ce support circulaire comportant sur son périmètre et parallèlement au plan du mouvement giratoire de l'assise du mortier, une couronne dentée sur laquelle se réalise la fixation de la plate-forme giratoire au moment où a lieu le tir, grâce au déplacement radial d'un élément (6) susceptible d'être glissé dans la plate-forme giratoire (2) en introduisant son extrémité entre les dents de la couronne, le pointage exact étant réalisé postérieurement au moyen des organes de pointage proprement dits de l'arme, la plate-forme sur laquelle est placé le mortier comprenant des cales ou clavettes (8, 9) disposées vers la face opposée à celle de l'assise de l'arme, séparées les unes des autres à des distances déterminées qui coïncident avec d'autres cales équivalentes mais placées inversement sur le support, de sorte qu'entre les cales consécutives aussi bien de la plate-forme giratoire que du support circulaire, existent des creux radiaux afin de permettre l'accouplement sur le périmètre des deux composants, l'élément susceptible d'être glissé et servant de fixation, immobilisant la plate-forme, au moment où va s'effectuer un tir, cet élément assurant un décalage relatif entre les cales des deux composants, suffisant pour que ces cales opposées entre elles, absorbent le moment de renversement produit par les efforts de recul du dispositif,

2.- Arme selon la revendication 1, caractérisée en ce que la plate-forme d'assise (2) du mortier et son support circulaire (3) qui la guide dans son mouvement giratoire, sont unis par un tendeur élastique (10) coinci- dant en direction avec l'axe sur lequel la plate-forme peut tourner par rapport au support de guidage, ce tendeur contenant entre ses éléments d'assemblage de la plate-forme et du support, un organe qui permet le libre mouvement giratoire d'un gond d'assemblage par rapport à l'autre.

3.- Arme selon l'une ou l'autre des revendications 1 et 2, caractérisée en ce que le mortier repose sur la plate-forme giratoire (2), étant uni à celle-ci par l'intermédiaire d'une rotule d'articulation et par une bride (14) à positionnement variable tout au long de la longueur du canon (13) du mortier, cette bride étant positionnée d'une façon définie puisque sur celle-ci viennent s'- articuler deux pieds (11, 12) placés sur le plan de tir et qui en forme de compas, sont unis par leur base à des supports adéquats sur la plate-forme giratoire, l'un de ces pieds étant de longueur variable pour permettre de régler l'angle d'élévation de tir, divers supports (16, 17), tous alignés sur le plan de tir, étant prévus pour ces pieds pour mettre le mortier_en position de transport qui soit plus compacte que celle qu'il prend pour l'angle de tir le plus petit, la distance de l'ancrage de l'un de ces pieds pouvant se modifier à volonté selon qu'il se fixe à l'un ou l'autre support.
